# EUROPÄISCHE PATENTSCHRIFT

(11) **EP 0 751 262 B1**
(45) Veröffentlichungstag und Bekanntmachung des Hinweises auf die Patenterteilung: **14.01.2004**
(21) Anmeldenummer: 96110386.8
(22) Anmeldetag: 27.06.1996
(51) Int. Cl.: E04B 1/16, E04C 2/52, B28B 23/02

(54) **Wandelement für Hochbauten und Verfahren zu seiner Herstellung**
Wall element for rising structures and method of manufacturing the same
Elément de paroi pour constructions élevées et son procédé de fabrication

(30) Priorität: 30.06.1995 DE 19523997
(43) Veröffentlichungstag der Anmeldung: 02.01.1997
(73) Patentinhaber: Sebald, Ralf, 82152 Krailling (DE)
(72) Erfinder: Sebald, Ralf, 82152 Krailling (DE)
(74) Vertreter: Prietsch, Reiner, Dipl.-Ing.

(56) Entgegenhaltungen:
- WO-A-88/01325
- DE-A- 2 914 920
- DE-A- 3 228 342
- DE-A- 3 302 821
- DE-C- 4 332 793
- GB-A- 2 083 534
- US-A- 4 996 770

## Beschreibung

Die Erfindung betrifft ein zur Errichtung von Hochbauten bestimmtes, geschoßhohes, vorgefertigtes Wandelement aus einem vor dem Abbinden gießfähigen Baustoff mit eingebetteter Bewehrung, die über die untere Stirnfläche und die obere Stirnfläche des Wandelementes als Anschlußbewehrung übersteht, wobei die lastaufnehmenden Randstreifen der oberen Stirnfläche plan sind. Die Erfindung bezieht sich des weiteren auf ein Verfahren zur Herstellung eines solchen Wandelementes sowie auf ein Verfahren zur Errichtung von Hochbauten unter Verwendung von Wandelementen nach der Erfindung und eine Justiervorrichtung zum Setzen dieser Wandelemente.

Vorgefertigte Wandelemente wurden bisher lediglich im Rahmen sog. Plattenbauweise in größerem Umfang zur Errichtung von Hochbauten eingesetzt. Die Nachteile dieser Bauweise sind allgemein bekannt und haben zu einem nicht unerheblichen Umfang ihre Ursache darin, daß die vorgefertigten Wandelemente im wesentlichen lediglich aneinander und geschoßweise übereinander gesetzt wurden, ohne daß zwischen den Elementen eine den Erfordernissen der Baustatik entsprechende, kraftschlüssige Verbindung geschaffen wurde. Diese Bauweise ist deshalb weitgehend aufgegeben worden.

Vorgefertigte Wandelemente könnten insbesondere für die Errichtung von Innenwänden verwendet werden, weil diese bekanntlich keine Atmungsaktivität haben müssen. Dies würde erhebliche Rationalisierungsvorteile mit sich bringen, vor allem wenn von der Möglichkeit Gebrauch gemacht wird, nicht nur etwaige Durchbrüche, insbesondere für Türen, sondern auch die gesamte Elektro- und ggfs. die Sanitärinstallation in die Vorfertigung des jeweiligen Wandelementes einzubeziehen. Hierfür könnten die Möglichkeiten der CAD/CAM-Technik genutzt und dementsprechend auch nachträgliche Planänderungen kurzfristig und fehlerfrei berücksichtigt werden, dies insbesondere, wenn die Pläne unmittelbar auf die Innenwand der Schalung projiziert werden, die zur Herstellung des Wandelementes ohnehin erforderlich ist. Eine noch weitergehende Automatisierung der Vorfertigung ließe sich durch Einsatz von EDV-gesteuerten Industrierobotern auch zum Einlegen der Bewehrung und der etwaigen Installationsteile sowie zum Anbringen von Platzhaltern für Durchbrüche und dergl. erreichen.

Aus der DE-A-32 28 342 ist ein vorgefertigtes Wandelement mit den einleitend und im Oberbegriff des Anspruches 1 angegebenen Merkmalen bekannt. Diesem Wandelement liegt der Gedanke der Fertighausbauweise zugrunde, also vorzugsweise Mauerwerkswände mit sämtlichen Installationen und Einbauten wie Fensterrahmen und Türzargen fertig verputzt vorzufertigen und geschoßweise aneinander und aufeinander zu setzen, mit im Stoß ausgesparten, horizontalen Freiräumen, die die Installation und die Installationsverbindungen aufnehmen, bevor die zunächst nur aus dünnen vorgefertigten Betonplatten bestehende Decke mit Ortbeton auf ihr Endmaß gebracht wird. Die Wandelemente aufeinanderfolgender Geschosse stehen dabei über schmale Randstege unmittelbar aufeinander auf. Das ist während des Versetzens und anschließen bis zum Zeitpunkt der Aushärtung des Ortbetons baustatisch problematisch. Hinzu kommt, daß sich Nivellierfehler, die sich zudem von Geschoß zu Geschoß addieren können, nicht ausgleichen lassen.

Ziel der Erfindung ist es daher, ein den Erfordernissen der Baustatik entsprechendes vorgefertigtes Wandelement sowie ein Verfahren zu dessen Herstellung und ein Verfahren zur Errichtung von Hochbauten aus solchen Wandelementen zu schaffen sowie eine die Durchführung des letztgenannten Verfahrens ermöglichende Justiervorrichtung anzugeben, die es ermöglicht, das Wandelement vor seiner dauerhaften Verbindung mit den anschließenden Teilen des Baukörpers korrekt auszurichten.

Erfindungsgemäß wird ein vorgefertigtes Wandelement der einleitend angegebenen Gattung vorgeschlagen, bei dem in die untere Stirnfläche voneinander beabstandete, längenverstellbare Nivelliermittel für das Wandelement eingebettet sind. Das so hergestellte Wandelement ist einerseits im Bereich aller Sichtflächen plan und hat saubere, gerade Kanten, während es andererseits mittels der überstehenden Bewehrung nach unten und nach oben in baustatisch einwandfreier Weise an angrenzende, gleichartige Wandelemente oder an andere vorgefertigte oder in Ortbeton hergestellte Baukörperteile angeschlossen werden kann. Insbesondere bietet das Wandelement auch einen sauberen, praktisch fugenlosen Übergang zur Geschoßdecke ohne aufwendige Nacharbeiten. Das Wandelement braucht auch nicht verputzt zu werden, um wie bei konventionell hergestellten Wänden Unregelmäßigkeiten und Ungenauigkeiten auszugleichen und/oder Schlitze und Öffnungen für Installationen zu überdecken.

Vor allem die Nivelliermittel sorgen dafür, daß zwischen der unteren Stirnfläche des Wandelements und dessen Aufstandsfläche ein ausreichend großer Spalt bleibt, der nicht nur den Anschluß der überstehenden Bewegung an diejenige des darunterbefindlichen Bauelementes erleichtert, sondern auch genügend Raum für das Ausgießen dieses Anschlußbereiches z.B. mittels Ortbeton, bei dem es sich insbesondere um den Deckenbeton handeln kann, schafft.

Zur Vereinfachung der Handhabung des Wandelementes, das in aller Regel mittels eines Krans aus der Schalung entnommen und am Einbauort gesetzt wird, kann zumindest die obere Stirnfläche mit von der überstehenden Anschlußbewehrung unabhängigen, voneinander beabstandeten Ankermitteln zur Befestigung von Hebezeugmitteln versehen sein.

Zur horizontal kraftschlüssigen Verbindung seitlich aneinandergrenzender Wandelemente können im Bereich der seitlichen Stirnfläche sich nach dem Einbau genau gegenüberliegende Hohlkehlen vorhanden sein, die dann nach dem Setzen der Wandelemente mit Beton ausgegossen werden.

Zur Vereinfachung der Installation können die Installationsteile wie insbesondere Leerrohre über die jeweiligen Stirnflächen des Wandelementes überstehen.

Die längenverstellbaren Nivelliermittel können vorteilhaft aus Gewindestangen und letztere über einen Teil ihrer Länge aufnehmenden Schraubhülsen bestehen, wobei entweder die Gewindestangen oder die entsprechenden Schraubhülsen kraftübertragend in die untere Stirnfläche des Wandelementes eingebettet sind.

Die Erfindung bezieht sich des weiteren auf ein Verfahren zur Errichtung von Hochbauten unter Verwendung von Wandelementen der hier vorgeschlagenen Art. Hierzu wird vorgeschlagen, daß das jeweilige Wandelement in seine Einbauorientierung gebracht, auf jeder seiner beiden Großflächen mit mindestens einer Vorrichtung zur lotrechten Justierung versehen und über der oberen Stirnf läche des Wandelementes des darunterliegenden Geschoßes positioniert sowie in den Spalt zwischen zwei sich auf dieser oberen Stirnfläche abstützenden Deckenelementen dieses unteren Geschoßes abgesenkt wird, bis die Nivelliermittel auf dieser oberen Stirnfläche aufstehen, daß das so positionierte Wandelement mit Hilfe der Nivelliermittel in der Horizontalen und mit Hilfe der Justiervorrichtung in der Vertikalen ausgerichtet wird, daß dann der verbleibende Spalt zwischen der unteren Stirnfläche des positionierten Wandelementes und der Stirnfläche des darunter befindlichen Wandelementes mit Ortbeton aufgefüllt und ggfs. gerüttelt wird, und daß nach dem Aushärten die Justiervorrichtung entfernt wird.

Als im Rahmen der Erfindung vorteilhafte Justiervorrichtung zum Setzen des Wandelementes eignen sich zwei etwa L-förmige Winkel, die sich, mit ihren langen Schenkeln vertikal ausgerichtet, an gegenüberliegenden Großflächen des Wandelementes vorzugsweise gegen zumindest einen kleinf lächigen Bereich abstützen und an dem jeweiligen freien Ende ihrer kurzen Schenkel je einen höhenverstellbaren Fuß haben. Die Abstützung über kleinflächige Bereiche der betreffenden Großflächen des Wandelementes hat dabei den Vorteil, ungünstigstenfalls entstehende, oberflächliche Schäden auf den Großflächen des Wandelementes auf die betreffenden Bereiche zu beschränken.

Die Handhabung der Justiervorrichtung vereinfacht sich, wenn die langen Schenkel der L-förmigen Winkel beidseits des Wandelementes über dessen Oberrand und/oder dessen Unterrand miteinander verbunden sind. Mindestens eine der Verbindungen kann lösbar ausgebildet sein.

Die höhenverstellbaren Füße an den jeweiligen freien Enden der kurzen Schenkel der Justiervorrichtung können insbesondere je eine in einer Gewindebüchse aufgenommene Gewindestange, die in einem kegelförmigen Stützfuß endet, umfassen. Nach dem Aufbringen des Ortbetons und dessen Aushärtung, also dann, wenn die Justiervorrichtungen entfernt werden können, bleiben dann lediglich kegelförmige Vertiefungen zurück, die nur mit Spachtelmasse oder dergl. aufgefüllt zu werden brauchen, bevor der Estrich aufgebracht wird.

Die Erfindung wird nachfolgend anhand der Zeichnung näher erläutert, die jedoch als vereinfacht, schematisch und nur beispielhaft zu verstehen ist. Es zeigen:
- Fig. 1: eine geöffnete Stahlschalung zur Vorfertigung eines Wandelementes
- Fig. 2: die geschlossene Stahlschalung während des Einfüllens des Baustoffes
- Fig. 2a: einen Teilschnitt durch die Stahlschalung entsprechend der Linie IIa-IIa in Fig. 2
- Fig. 3: eine Einzelheit der Stahlschalung zur Veranschaulichung deren Abdichtung
- Fig. 4: das Wandelement nach dem Entformen
- Fig. 5: einen Schnitt durch das Wandelement entsprechend der Linie V-V in Fig. 4
- Fig. 6: das zum Zwischenlagern oder zum Einbau vorbereitete Wandelement
- Fig. 7: einen Schnitt zur Veranschaulichung der Einbausituation des Wandelementes
- Fig. 8: eine perspektivische Darstellung dieser Einbausituation
- Fig. 9: das eingebaute Wandelement während des Einbringens des Ortbetons
- Fig. 10: das eingebaute Wandelement nach Fertigstellung der Geschoßdecke einschließlich des Estrichs und
- Fig. 11: eine vereinfachte Aufsicht auf seitlich aneinander anschließende derartige Wandelemente

Figur 1 zeigt eine geöffnete Stahlschalung mit den Schalungswänden 1 und 2, einer seitlichen Abschlußwand 3 mit daran befestigtem Profilstreifen 3a zur Ausbildung einer Hohlkehle in der seitlichen Stirnfläche des späteren Wandelementes, sowie mit einem später näher erläuterten Boden 4. In diesem Beispiel projiziert ein Projektor 5 einen Plan des Wandelementes auf die Innenseite der rückwärtigen Schalungswand 1. In die Schalung bereits eingelegt sind Bewehrungsmatten 7 und 8, eine durchgehende Hülse 9, sowie Elektroinstallationsdosen 10 mit Leerrohren 11. Aus dem oberen Leerrohr 11 führt ein durch zwei Leiter symbolisiertes, elektrisches Kabel 12, dessen Funktion noch erläutert werden wird. Die üblichen Abstandhalter usw. sind der Einfachheit halber nicht dargestellt. Die Installationsrohre 11 sowie andere, nicht gezeichnete Einlegeteile einschließlich etwaiger Wärmedämmplatten oder Platzhalter für Türöffnungen, Installationsschächte und dergl. werden in bekannter Weise an den Bewehrungen 7 und/oder 8 ausreichend festgelegt.

Figur 2 zeigt schematisch die geschlossene Stahlschalung unmittelbar vor dem Ende des Einfüllens des Betons 13. Die linke Seitenwand der Stahlschalung ist weggelassen.

Figur 2a zeigt eine vorteilhafte Möglichkeit zur Fixierung der Installationsdose 10 mittels eines Elektromagneten 14, der bei Speisung über das Kabel 12 an der Schalungswand 2 unverrückbar haftet und damit die Dose 10 fixiert. Die Speisespannung wird vor dem Öffnen der Schalung abgeschaltet. Nach dem Entfernen der Schalungswand 2 wird der Elektromagnet 14 samt Kabel 12 zur Wiederverwendung entnommen.

Figur 3 veranschaulicht die Ausbildung des Bodenbereiches, ggfs. auch der beiden Seitenwände der Stahlschalung in der Weise, daß ein Teil der Bewehrung 7, 8 als Anschlußbewehrung über das fertige Wandelement übersteht. Im einzelnen dienen hierzu ein mittiges Vierkantrohr 41, an das seitlich U-Profile 42, 43 anschließen, denen gleichartige U-Profile 44, 45 gegenüberstehen. Die Schenkellänge der U-Prof ile 44 und 45 entspricht dem genormten Abstand der Bewehrungsmatten 7, 8 von den jeweiligen Wandaußenflächen. Jedes der U-Profile 42 bis 45, die zwischen sich paarweise einen Spalt entsprechend der Dicke der Bewehrungsstäbe freilassen, umschließt ein dauerelastisches Kunststoffdichtprofil 46. Die in Querrichtung gemessene Dicke der Dichtprofile 46 ist so gewählt, daß die Dichtprofile im Einbauzustand mit den einander zugewandten Flächen gegeneinander anliegen. Dadurch umschließen die Dichtprofile 46 die durch die Spalte hindurchtretenden Bewehrungsstäbe, dichten jedoch die Spalte im übrigen vollständig ab.

In den Figuren 4 und 5 ist das fertige Wandelement so dargestellt, wie es aus der Stahlschalung kommt. Fig. 4 zeigt u.a., daß die seitlichen Stirnflächen des Wandelementes Hohlkehlen 20 haben. In Fig. 5 erkennt man das vorzugsweise leicht konvexe Profil der oberen Stirnfläche, die darüberhinaus ihre natürliche Rauhigkeit behält, so daß sich später ein inniger Verbund mit dem Ortbeton ergibt, wie noch erläutert werden wird. Das Element umfaßt einige der Einfachheit halber in den Fig. 1 und 2 weggelassene Einlegeteile, die den Transport, ggfs. das Zwischenlagern und insbesondere das Setzen des Wandelementes am Einbauort vereinfachen. Im einzelnen sind dies oben zwei Nivellierstützen, die jeweils aus einer Gewindestange 15 mit darauf festgesetzter Mutter 15a und einer in den Beton bündig eingebetteten Schraubhülse 16 bestehen, sowie unten zwei ebenfalls eingebettete Gewindebüchsen 17 zum Eindrehen von Kranösen. Außerdem sind in das Wandelement nahe dessen Oberrand zwei weitere Gewindeösen 18 eingebettet, deren Zweck noch erläutert werden wird. Stattdessen könnten auch kurze Bewehrungsstäbe oder Gewindestangen, die durch die in das Wandelement eingebetteten Hülsen 9 (vgl. Fig. 1) hindurchgeschoben oder in diese eingedreht werden, Verwendung finden. Des weiteren kann ein Teil der überstehenden Bewehrung als geschlossene U-Bügel 19 ausgebildet sein. Alle erwähnten Teile sind handelsüblich erhältlich.

Figur 6 zeigt das Wandelement in gegenüber den Figuren 4 und 5 gewendeter und damit in der der späteren Einbausituation entsprechenden Orientierung. Alle Sichtflächen sind plan, ebenso die lastaufnehmenden Randstreifen der oberen Stirnfläche, so daß sich ein sauberer Übergang zu der anschließenden Geschoßdecke (siehe auch Fig. 7 und folgende) ergibt. Das Wandelement ist mit zwei Justiervorrichtungen 21 und 22 versehen, deren Konstruktion identisch ist, so daß nachfolgend nur die Justiervorrichtung 21 näher erläutert wird. Diese umfaßt zwei L-förmige Winkel, deren lange Schenkel 21a, 21b an ihren oberen Enden über eine durch Muttern gesicherte Gewindestange 21c verbunden sind. An den unteren Enden haben die langen Schenkel 21a, 21b Löcher für den Durchtritt von Schrauben 18a, die in die Gewindehülsen 18 (vgl. Fig. 4, 5) eingreifen, womit die Justiervorrichtung 21 auch in ihrem unteren Ende fixiert ist. Am Ende des jeweiligen kurzen L-Schenkels 21d, der an dem langen Schenkel 21b. über eine Diagonaltraverse 21e abgestützt ist, befindet sich ein höhenverstellbarer Fuß in Form einer Gewindestange 25, die ein Gewinde oder eine Gewindebüchse in dem kurzen Schenkel 21d durchgreift, oberseitig Schlüsselflächen hat und unterseitig in einem kegelförmigen Stützfuß 26 endet.

Die Fig. 7 und 8 veranschaulichen die Situation während des Setzens eines neuen, vorgefertigten Wandelementes B auf ein gleichartiges, vorgefertigtes Wandelement A des darunterliegenden Geschoßes. Man erkennt, daß an dieses untere Wandelement A die Geschoßdecke, hier in Form einer teilvorgefertigten Decke 30 mit aufgelegter Bewehrung 31, glatt und nahezu fugenlos anschließt. Während des Setzens wird das neue Wandelement mittels der Nivellierstütze 16 in die Horizontale nivelliert. Hierzu umfaßt die Nivellierstütze eine Gewindestange 15 mit darauf festgesetzter Mutter zum Ansetzen eines Schlüssels. Die ausreichend langen Überstände der Bewehrungen 7, 8, hier sowohl des unteren als auch des oberen Wandelementes, überlappen sich (vgl. Fig. 7) und können im Bedarfsfall auch mittels an sich bekannter Gewindehülsen, Ankerhülsen und dergl. aneinander angeschlossen werden. Sofern aus baustatischen Gründen notwendig, können alternativ oder zusätzlich in sich überlappende U-Bügel 19 der Wandelemente A, B kurze Bewehrungseisen 33 eingelegt werden, vgl. insbesondere Fig. 8. Die überstehenden Enden der Elektroinstallationsrohre 11 werden miteinander verbunden. Ebenso wird mit etwaiger Sanitärinstallation (nicht dargestellt) verfahren.

Das Wandelement wird, wie Fig. 9 veranschaulicht, mittels der Justiervorrichtungen 21, 22 (letztere in der Figur nicht sichtbar) in der Vertikalen ausgerichtet. Man erkennt, daß die kurzen L-Schenkel 21d der Justiervorrichtung so bemessen sind, daß die Stützfüße 26 sich genau über den Stützen 32 der Decke 30 des darunter befindlichen Geschoßes befinden. Fig. 9 zeigt außerdem das Aufbringen des Ortbetons 35 der Geschoßdecke. (Die Deckenbewehrung ist der Einfachheit halber hier nicht dargestellt). Dieser Ortbeton füllt auch vollständig den Zwischenraum zwischen dem Unterrand des gerade gesetzten Wandelementes B und dem Oberrand des Wandelementes A des darunterliegenden Geschoßes aus.

Da das obere mit dem unteren Wandelement nach dem Aushärten des Ortbetons 35 kraftschlüssig und baustatisch einwandfrei verbunden ist, können dann die Justiervorrichtungen 21, 22 entfernt werden.

Anschließend werden die von den Füßen 26 der Justiervorrichtungen zurückbleibenden, kegelförmigen Vertiefungen mit Beton 36 ausgefüllt, vgl. Fig. 10. Danach wird der Estrich aufgebracht, der gewöhnlich aus einer Dämmschicht 37 und dem eigentlichen Estrich 38 besteht. Wie aus Figur 10 deutlich wird, ergibt sich dann auch ein glatter Übergang vom Estrich 38 zur jeweiligen Wandfläche, der nicht nachgearbeitet zu we rden braucht. Insbesondere verdeckt der Estrich 38 auch die Öffnungen der Gewindehülsen 18 (oder der Hülsen 9 in Fig. 1) in dem Wandelement, die zur Fixierung der Justiervorrichtungen dienten.

Fig. 11 zeigt eine geschnittene Aufsicht auf drei aneinanderstoßende Wandelemente, wovon zwei eine Ecke bilden. Da die Wandelemente genau maßhaltig und mit planen Flächen (ausgenommen die spätere untere Stirnfläche) in Sichtbetonqualität aus der Schalung kommen, lassen sie sich praktisch fugenlos und genau fluchtend aneinandersetzen. Die sich jeweils gegenüberliegenden Hohlkehlen 20 bilden geschlossene Kanäle. In diese Kanäle dringt beim Fertigbetonieren der jeweiligen, darüberliegenden Geschoßdecke der Ortbeton 35 ein und bildet nach dem Aushärten die sog. Plombe, die den Kraftschluß zwischen den Wandelementen in horizontaler Richtung sicherstellt.

## Patentansprüche

1. Zur Errichtung von Hochbauten bestimmtes, geschoßhohes, vorgefertigtes Wandelement aus einem vor dem Abbinden gießfähigen Baustoff mit eingebetteter Bewehrung, die über die untere Stirnfläche und die obere Stirnfläche des Wandelementes als Anschlußbewehrung übersteht, wobei die lastaufnehmenden Randstreifen der oberen Stirnfläche plan sind, **dadurch gekennzeichnet, daß** in die untere Stirnfläche voneinander beabstandete, längenverstellbare Nivelliermittel (15, 16) für das Wandelement eingebettet sind.

2. Wandelement nach Anspruch 1, **dadurch gekennzeichnet, daß** zumindest die obere Stirnfläche zusätzlich zumindest zwei voneinander beabstandete Ankermittel (17) zur Befestigung von Hebezeugmitteln hat.

3. Wandelement nach Anspruch 1 oder 2, **dadurch gekennzeichnet, daß** im Bereich wenigstens einer der beiden seitlichen Stirnflächen eine Hohlkehle (20) vorhanden ist.

4. Wandelement nach einem der Ansprüche 1 bis 3, **dadurch gekennzeichnet, daß** in das Wandelement eingebettete Leerrohre (11) über die jeweiligen Stirnflächen des Wandelementes überstehen.

5. Wandelement nach einem der Ansprüche 1 bis 4, **dadurch gekennzeichnet, daß** die längenverstellbaren Nivelliermittel (15,16) aus Gewindestangen (15) und diese über einen Teil ihrer Länge aufnehmenden Schraubhülsen (16) bestehen, und entweder die Gewindestange oder die entsprechende Schraubhülse kraftübertragend in die untere Stirnfläche des Wandelementes eingebettet ist.

6. Verfahren zur Herstellung eines Wandelementes nach einem der Ansprüche 1 bis 5, **dadurch gekennzeichnet, daß** in einer stehenden, offenen wiederverwendbaren Stahlschalung (1,2) in kopfstehender Orientierung eine Bewehrung (7,8) und Nivelliermittel (15,16), sonstige Montagehilfsmittel (3a, 17, 18, 19), ggfs. Installationsteile (10,11), Platzhalter für Durchbrüche und/oder Wärmedämmplatten eingelegt, positioniert und fixiert werden, daß dann die Schalung geschlossen sowie ein Baustoff (13) eingegossen und ggfs. gerüttelt wird, und daß nach dem Aushärten des Baustoffes das Wandelement entschalt wird.

7. Verfahren zur Errichtung von Hochbauten unter Verwendung von Wandelementen nach einem der Ansprüche 1 bis 5, **dadurch gekennzeichnet, daß** das jeweilige Wandelement in seine Einbauorientierung gebracht, auf jeder seiner beiden Großflächen mit mindestens einer Vorrichtung (21,22) zur lotrechten Justierung versehen und über der oberen Stirnfläche des Wandelementes des darunterliegenden Geschosses positioniert sowie in den Spalt zwischen zwei sich auf dieser oberen Stirnfläche abstützenden Deckenelementen (30) dieses unteren Geschosses abgesenkt wird, bis die Nivelliermittel (15,16) auf dieser oberen Stirnfläche aufstehen, daß das so positionierte Wandelement mit Hilfe der Nivelliermittel (15,16) in der Horizontalen und mit Hilfe der Justiervorrichtung (21, 22) in der Vertikalen ausgerichtet wird, daß dann der verbleibende Spalt zwischen der unteren Stirnfläche des positionierten Wandelements und der Stirnfläche des darunter befindlichen Wandelements mit Ortbeton (35) aufgefüllt und ggf. gerüttelt wird, und daß nach dem Aushärten die Justiervorrichtung (21,22) entfernt wird.

8. Justiervorrichtung zum Setzen eines Wandelementes nach einem der Ansprüche 1 bis 5, **gekennzeichnet durch** zwei etwa L-förmige Winkel, die sich, mit ihren langen Schenkeln (21a, 21b) vertikal ausgerichtet, an gegenüberliegenden Großflächen des Wandelementes vorzugsweise über zumindest je einen kleinflächigen Bereich abstützen und an dem jeweiligen freien Ende ihrer kurzen Schenkel (21d) je einen höhenverstellbaren Fuß (25, 26) haben.

9. Justiervorrichtung nach Anspruch 8, **dadurch gekennzeichnet, daß** die langen Schenkel (21a, 21b) der L-förmigen Winkel beidseits des Wandelementes über dessen Oberrand und/oder dessen Unterrand miteinander verbunden sind.

10. Justiervorrichtung nach Anspruch 8 oder 9, **dadurch gekennzeichnet, daß** der höhenverstellbare Fuß eine in einem Gewinde der kurzen Schenkel (21d) aufgenommene Gewindestange (25), die in einem kegelförmigen Stützfuß (26) endet, umfaßt.

## Claims

1. A prefabricated wall element of storey height and intended for the erection of high-rise buildings, which wall element is made of a building material pourable prior to setting and comprises embedded reinforcement which projects beyond the lower face surface and the upper face surface of the wall element as projecting reinforcement, with the load-bearing edge strips of the upper face surface being plane, **characterized in that** mutually spaced and longitudinally adjustable leveling means (15, 16) for the wall element are embedded in the lower face surface.

2. A wall element as claimed in claim 1, **characterized in that** at least the upper face side additionally comprises at least two mutually spaced anchoring means (17) for fastening hoisting means.

3. A wall element as claimed in claim 1 or 2, **characterized in that** a cavetto (20) is present in the region of at least one of the two lateral face surfaces.

4. A wall element as claimed in one of the claims 1 to 3, **characterized in that** empty pipes (11) which are embedded in the wall element project beyond the respective face surfaces of the wall element.

5. A wall element as claimed in one of the claims 1 to 4, **characterized in that** the longitudinally adjustable leveling means (15, 16) consist of threaded rods (15) and collets (16) which receive the same over at least a part of their length, and either the threaded rod or the respective collet is embedded in a load-transmitting manner in the lower face surface of the wall element.

6. A method for producing a wall element as claimed in one of the claims 1 to 5, **characterized in that** a reinforcement (7, 8) and leveling means (15, 16), other mounting tools (3a, 17, 18, 19), optional installation parts (10, 11), placeholders for breakthroughs and/or heat insulation boards are inserted, positioned and fixed in an upright, open and reusable steel shuttering in upside-down orientation, that thereafter the shuttering is closed and a building material (13) is poured in and is optionally shaken, and that after the setting of the building material the wall element is released.

7. A method for erecting high-rise buildings by using wall elements as claimed in one of the claims 1 to 5, **characterized in that** the respective wall element is brought to its mounting orientation, is provided on each of its two large surfaces with at least one apparatus (21, 22) for perpendicular adjustment and is positioned over the top face surface of the wall element of the storey beneath and is lowered into the gap between two ceiling elements (30) of said lower storey, which ceiling elements rest on said upper face surface, until the leveling means (15, 16) stand up on said upper face surface, that the thus positioned wall element is aligned with the help of the leveling means (15, 16) in the horizontal direction and with the help of the adjusting apparatus (21, 22) in the perpendicular direction, that the remaining gap between the lower face surface of the positioned wall element and the face surface of the wall element beneath is filled with site-mixed concrete (35) and is optionally shaken, and that after the setting the adjusting apparatus (21, 22) is removed.

8. An adjusting apparatus for setting a wall element as claimed in one of the claims 1 to 5, **characterized by** two approximately L-shaped elbows which, with their long legs (21a, 21b) perpendicularly aligned, rest on opposite large surfaces of the wall element preferably each over at least one small-size surface area and each comprise at their respective free end of their short legs (21d) a high-adjustable foot (25, 26).

9. An adjusting apparatus as claimed in claim 8, **characterized in that** the two long legs (21a, 21b) of the L-shaped elbows are mutually linked on both sides of the wall element over its upper edge and/or its lower edge.

10. An adjusting apparatus as claimed in claim 8 or 9, **characterized in that** the height-adjustable foot comprises a threaded rod (25) which is received in a thread of the short legs (21d) and which ends in a conical support foot (26).

## Revendications

1. Élément de paroi préfabriqué haut d'un étage, destiné à la construction d'immeubles, fait d'un matériau de construction pouvant être coulé avant la prise avec une armature incorporée qui dépasse de la face inférieure et de la face supérieure de l'élément de paroi pour former une armature de raccordement, les bandes de bord de la face supérieure absorbant la charge étant planes, **caractérisé en ce que** des moyens de mise à niveau (15, 16) de l'élément de paroi réglables en longueur et espacés les uns des autres sont intégrés dans la face inférieure.

2. Élément de paroi selon la revendication 1, **caractérisé en ce que** la face supérieure au moins porte en outre au moins deux moyens d'ancrage (17) écartés l'un de l'autre pour la fixation de moyens de levage.

3. Élément de paroi selon la revendication 1 ou 2, **caractérisé en ce qu'**il est prévu au niveau de l'une au moins des deux faces latérales une gorge creuse (20).

4. Élément de paroi selon l'une quelconque des revendications 1 à 3, **caractérisé en ce que** des tubes creux (11) intégrés dans l'élément de paroi dépassent des faces correspondantes de l'élément de paroi.

5. Élément de paroi selon l'une quelconque des revendications 1 à 4, **caractérisé en ce que** les moyens de mise à niveau (15, 16) réglables en longueur se composent de barres filetées (15) et de douilles filetées (16) recevant celles-ci sur une partie de leur longueur, et la tige filetée ou la douille filetée correspondante est intégrée dans la face inférieure de l'élément de paroi.

6. Procédé de fabrication d'un élément de paroi selon l'une quelconque des revendications 1 à 5, **caractérisé en ce qu'**une armature (7, 8) et des moyens de mise à niveau (15, 16), d'autres moyens auxiliaires de montage (3a, 17, 18, 19), éventuellement des éléments d'installation (10, 11), des pièces d'écartement pour des passages et (ou) des plaques d'isolation thermique sont installés, positionnés et fixés dans une orientation verticale dans un coffrage en acier (1, 2) réutilisable, ouvert et vertical, **en ce que** le coffrage est ensuite fermé et un matériau de construction (13) coulé et éventuellement vibré, et **en ce que** l'élément de paroi est décoffré après la prise du matériau de construction.

7. Procédé de construction d'immeubles utilisant des éléments de paroi selon l'une quelconque des revendications 1 à 5, **caractérisé en ce que** chaque élément de paroi est amené dans son orientation de montage, pourvu sur chacune de ses grandes surfaces d'un dispositif (21, 22) pour l'ajustement vertical et positionné sur la face supérieure de l'élément de paroi de l'étage sous-jacent et abaissé dans l'intervalle entre deux éléments de plafond (30) de cet étage inférieur s'appuyant sur cette face supérieure, jusqu'à ce que les moyens de mise à niveau (15,16) reposent sur cette face supérieure, **en ce que** l'élément de paroi ainsi positionné est orienté à l'horizontale à l'aide des moyens de mise à niveau (15, 16) et à la verticale au moyen du dispositif d'ajustement (21, 22), **en ce que** l'intervalle restant entre la face inférieure de l'élément de paroi positionné et la face de l'élément de paroi qui se trouve en-dessous est ensuite rempli de béton préparé sur place (35) et éventuellement vibré, et **en ce que** le dispositif d'ajustement (21, 22) est enlevé après la prise.

8. Dispositif d'ajustement pour la pose d'un élément de paroi selon l'une quelconque des revendications 1 à 5, **caractérisé en ce qu'**il comporte deux cornières en forme approximative de L, qui s'appuient, avec leurs bras longs (21a, 21b) orientés à la verticale, sur des grandes surfaces se faisant face de l'élément de paroi sur au moins une petite surface chacune et qui portent à l'extrémité libre de leur bras court (21d) un pied (25, 26) réglable en hauteur.

9. Dispositif d'ajustement selon la revendication 8, **caractérisé en ce que** les bras longs (21a, 21b) des cornières en forme de L sont reliés entre eux de part et d'autre de l'élément de paroi par-dessus le bord supérieur et (ou) le bord inférieur de celui-ci.

10. Dispositif d'ajustement selon la revendication 8 ou 9, **caractérisé en ce que** le pied réglable en hauteur comprend une tige filetée (25) logée dans un filetage du bras court (21d) et qui se termine par un pied d'appui (26) conique.
